# EUROPÄISCHE PATENTSCHRIFT

(11) **EP 0 351 692 B1**
(45) Veröffentlichungstag und Bekanntmachung des Hinweises auf die Patenterteilung: **20.04.1994**
(21) Anmeldenummer: 89112626.0
(22) Anmeldetag: 11.07.1989
(51) Int. Cl.: F24C 15/10, H05B 3/68

(54) **Elektrokochplatte**
Electric cooking plate
Plaques de cuisson électrique

(30) Priorität: 21.07.1988 DE 3824746
(43) Veröffentlichungstag der Anmeldung: 24.01.1990
(73) Patentinhaber: E.G.O. Elektro-Geräte Blanc u. Fischer, D-75032 Oberderdingen (DE)
(72) Erfinder: Schreder, Felix, D-7519 Oberderdingen (DE)
(74) Vertreter: Patentanwälte Ruff, Beier, Schöndorf und Mütschele

(56) Entgegenhaltungen:
- DE-C- 939 534
- FR-A- 2 078 661
- FR-A- 2 499 685

## Beschreibung

Die Erfindung betrifft eine Elektrokochplatte entsprechend dem ersten Teil des Patentanspruchs 1.

Bei bekannten Herdmulden dieser Art ist der Profilring bzw. der Stützschenkel zwischen etwa 4 und 8 mm hoch, wobei es mit abnehmender Höhe zunehmend schwieriger wird, eine so abgeschlossene Anlage des Profilringes an der Oberseite der Herdmulde bzw. eines in diese eingeformten Süllrandes zu erreichen, daß auch dann keine Flüssigkeit zum Kochplattenkörper unter die Herdmulde dringt, wenn verhältnismäßig viel Flüssigkeit über den Profilring fließt oder in der Herdmulde steht.

Durch die DE-C-939 534 ist eine Elektrokochplatte bekanntgeworden, deren Profilring im wesentlichen nur zum Tragen des Kochplattenkörpers auf der Herdmulde und allenfalls zur Abschirmung von deren Aufnahmeöffnung für die Elektrokochplatte vorgesehen ist, nicht jedoch zur Abdichtung dieser Aufnahmeöffnung. Der Profilring ist nämlich nur dazu geeignet, das Herdinnere gegen das Hineinlaufen von überkochenden Speisen nach Art einer Barriere, also lediglich gegen ein freies Durchfließen, zu sichern, nicht jedoch ein Durchkriechen von Flüssigkeit zu verhindern.

Der Erfindung liegt die Aufgabe zugrunde, eine Elektrokochplatte der genannten Art zu schaffen, bei welcher Nachteile bekannter Ausbildungen vermieden sind bzw. bei der es insbesondere auf einfache Weise ermöglicht wird zu verhindern, daß Flüssigkeit bzw. Wasser von der Oberseite der Herdmulde durch den Sitz des Profilringes bis in den Kochplattenkörper beispielsweise bis an elektrisch leitende Teile gelangen kann.

Diese Aufgabe wird bei einer Elektrokochplatte der genannten Art gemäß der Erfindung durch die Merkmale des Patentanspruches 1 gelöst. Dem Profilring ist eine Abdichtung zugeordnet. Bevorzugt ist an wenigstens einer Stelle in einer Zone etwa vom Profilring bis zur Unterseite des elektrisch beheizten Bereiches des Kochplattenkörpers eine elastisch nachgiebige Dichtung mit im wesentlichen druckdicht aneinander anliegenden Sitzflächen so vorgesehen, daß eventuell eindringendes Wasser durch diese Abdichtung hindurch müßte, jedoch durch die Abdichtung vom Weiterfluß bzw. Weiterkriechen abgesperrt wird. Dadurch kann auch bei Verwendung eines verhältnismäßig flachen Profilringes, dessen Höhentoleranzen aufgrund seiner Fertigung und Montage verhältnismäßig hoch sind, ein Vordringen von Wasser zu den elektrisch leitenden Teilen selbst dann vermieden werden, wenn der Süllrand der Herdmulde verhältnismäßig flach oder flach abfallend bis horizontal ausgebildet ist, mit seiner Randkante nach oben oder radial nach innen gerichtet steht oder sogar in einen den Kochplattenkörper an der Unterseite untergreifenden Bauteil übergeht. Die erfindungsgemäße Ausbildung ermöglicht es, eine als Einbaumulde ausgebildete Herdmulde mit einer einzigen Elektrokochplatte oder mit zwei bzw. mehreren unmittelbar neben einer Spüle bzw. einem Spülbecken einzubauen, wie dies für sehr kleine Küchen zweckmäßig sein kann.

Es ist zwar denkbar, zur Abdichtung druckelastische Werkstoffe, wie wärmebeständige Silikone zu verwenden, jedoch ergibt sich eine besonders hohe Dauerstandfestigkeit der Abdichtung, wenn deren Sitzflächen metallisch sind, die Abdichtung also Metall gegen Metall erfolgt. Bei genügend feiner Bearbeitung bzw. engen Toleranzen kann dabei auch ohne labyrinthartige Ausbildung der ineinander greifenden Sitzflächen eine druckdichte Abdichtung erzielt werden. Auch ist es denkbar, eine Sitzfläche der Abdichtung aus einem glasartigen Werkstoff, beispielsweise einem Emaille auszubilden, mit welchem der Blechkörper der Herdmulde beschichtet sein kann.

Wird mindestens ein Sitzteil durch den Profilring gebildet, so wird dieser zweckmäßig aus derart gegenüber bisher dünnerem Blech hergestellt, daß er verhältnismäßig gute Biegefedereigenschaften hinsichtlich des inneren und/oder äußeren Profilschenkels aufweist und der jeweilige Profilschenkel als Sitzteil elastisch federnd entweder an einer Gegenfläche der Herdmulde oder einer Gegenfläche des Kochplattenkörpers anliegt.

Es ist zwar denkbar, die Sitzfläche durch eine im wesentlichen scharfwinklige Ringkante beispielsweise der am Außenumfang des Profilringes liegenden Kantenfläche zu bilden, jedoch ergeben sich besonders gute Dichtungsverhältnisse, wenn die Dichtfläche eine größere Radialerstreckung, insbesondere eine gegenüber der Blechdicke des Profilringes zwei-bis fünffach größere Radialerstreckung aufweist.

Die Ringkante kann aber auch durch den Kochplattenkörper gebildet und beispielsweise in Form einer stumpfwinkligen Schulterfläche an dessen Außenumfang vorgesehen sein, wobei dann zweckmäßig der Profilring mit einer Innenumfangsfläche im wesentlichen linienförmig an dieser Ringkante anliegt. Ein Ausführungsbeispiel der Erfindung ist in den Zeichnungen dargestellt und wird im folgenden näher erläutert. In den Zeichnungen zeigen:
- Fig. 1: einen Ausschnitt einer erfindungsgemäßen Elektrokochplatte im Querschnitt;
- Fig. 2: einen Ausschnitt der Fig. 1 in vergrößerter Darstellung und
- Fig. 3 bis Fig. 5: drei weitere Ausführungsformen in Darstellungen entsprechend Fig. 2.

Die Elektrokochplatte 1 gemäß den Fig. 1 und 2 ist für die Befestigung an einer beispielsweise aus Stahlblech tiefgezogenen Herdmulde 2 bestimmt, aus welcher für jede Elektrokochplatte 1 ein diese geschlossen umgebender Süllrand 3 derart nach oben herausgezogen ist, daß er am Außenumfang der Elektrokochplatte 1 eine Art abfallende Böschung und im Bereich seines Innenumfanges eine Öffnung 4 für die teilweise versenkte Aufnahme der Elektrokochplatte 1 bildet. Der Süllrand 3 geht am Innenumfang, der durch einen seinen höchsten Bereich bildenden Ringwulst mit mehr als viertelkreisförmigem bzw. annähernd halbkreisförmigem Querschnitt gebildet ist, in einen einteilig vom radial inneren Schenkel dieses Ringwulstes ausgehenden, nach unten ragenden Mantel 5 über, welcher den versenkt liegenden Teil der Elektrokochplatte 1 mit geringem Spaltabstand berührungsfrei umgibt und am unteren Ende in einen beispielsweise durch einen annähernd geschlossenen Boden gebildeten Querteil 6 übergeht.

Radial außerhalb und unmittelbar anschließend an den radial äußeren Schenkel des Ringwulstes geht der Süllrand 3 in einen gegenüber dem Scheitel des Ringwulstes geringfügig tiefer liegenden, annähernd ringscheibenförmigen Sitzteil 7 über, der an seiner Oberseite eine ringschulterförmige Sitzfläche 8 bildet. Diese Sitzfläche 8 kann etwa parallel zur Ebene der Herdmulde bzw. zur Kochfläche der Elektrokochplatte 1 oder demgegenüber unter wenigen Winkelgraden radial nach außen abfallend ausgebildet sein. Die Radialerstreckung der Sitzfläche 8 ist nur geringfügig größer als die für die Abstützung der Elektrokochplatte 1 benötigte Radialerstreckung und die Sitzfläche 8 geht radial nach außen unmittelbar in einen unter einem Winkel von etwa 45° abfallenden Böschungsteil über, der unmittelbar an die im wesentlichen am tiefsten liegende Plattenebene der Herdmulde 2 anschließt.

Gegen die Sitzfläche 8 ist die Elektrokochplatte 1 mit mindestens einer Befestigungsschraube 9 verspannt, welche zweckmäßig eine Durchgangsöffnung im Querteil 6 durchsetzt.

Die Elektrokochplatte 1 weist einen gußeisernen Kochplattenkörper 10 auf, der an seiner Oberseite eine im wesentlichen ebene und ringförmige Kochfläche 11 bildet. Diese Kochfläche 11 kann ebenso wie der Kochplattenkörper 10 am Außenumfang rund bzw. kreisrund oder eckig, beispielsweise rechteckig oder quadratisch begrenzt sein, wobei dann zweckmäßig auch der Süllrand 3 eine entsprechend angepaßte Grundform aufweist.

Der Kochplattenkörper 10 bildet einen geringfügig gegenüber seinem Außenumfang zurückversetzten und über seine Unterseite mantelförmig vorstehenden äußeren Flanschrand 12, einen im radialen Abstand innerhalb von diesem liegenden, weniger weit nach unten vorstehenden inneren Flanschrand 13 und einen wiederum im radialen Abstand innerhalb von diesem liegenden Mittelzapfen 14, der etwa gleich weit wie der äußere Flanschrand 12 nach unten vorsteht, so daß die untere Stirnfläche des Flanschrandes 12 bzw. des Mittelzapfens 14 die unterste Zone des Kochplattenkörpers 10 bildet. Über den Außenumfang des äußeren Flanschrandes 12 steht ein im wesentlichen an die Kochfläche 11 anschließender Ringbund 15 vor, dessen Außenweite größer als die Innenweite der für die Aufnahme des äußeren Flanschrandes 12 bestimmten Öffnung 4 ist und dessen Außenumfang über eine Anfasung in die Kochfläche 11 übergeht.

Zwischen den Flanschrändern 12, 13 ist in der Unterseite des Kochplattenkörpers 10 mindestens eine Spiralnut für die Aufnahme wenigstens eines Heizwiderstandes 16 in Form einer Widerstandsdrahtwendel vorgesehen, die in der zugehörigen Spiralnut gegenüber dem Kochplattenkörper 10 berührungsfrei in eine verpreßte Isoliermasse eingebettet ist. Von dem Heizwiderstand 16 bzw. den Heizwiderständen stehen nicht näher dargestellte, blanke Anschlußzapfen nach unten über die Isoliermasse vor, wobei diese Anschlußzapfen unterhalb der Isoliermasse und oberhalb der Unterseite des Kochplattenkörpers 10 an beispielsweise innerhalb eines abgeschlossenen Raumes etwa parallel zur Kochfläche 11 liegende blanke, eigensteife Anschlußdrähte angeschlossen sind, die abgewinkelt durch einen Isolierkörper aus der Unterseite der Elektrokochplatte herausgeführt und für den Anschluß an Betriebsleitungen des Herdes o.dgl bestimmt sind.

Am Außenumfang des äußeren Flanschrandes 12 radial zentriert und am Ringbund 15 axial abgestützt ist am Kochplattenkörper 10 ein Profilring 17 aus Blech lediglich durch Pressung befestigt, der über den Außenumfang des Kochplattenkörpers 10 bzw. des Ringbundes 15 vorsteht und um die Dicke des Ringbundes 15 vollständig unterhalb der Hochfläche 11 liegt. Der im Querschnitt annähernd U-förmige, nach unten in der Breite trapezartig erweiterte Profilring 17 weist einen radial äußeren, nach unten von der Kochfläche 11 weg ragenden und vollständig außerhalb des Ringbundes 15 liegenden Profilschenkel 18 auf, der unter einem Winkel von etwa 45° geneigt nach unten und außen verläuft. Dieser, nach Art eines Konusmantels ausgebildete Profilschenkel 18 geht mit seinem oberen Ende bzw. mit seiner oberen Ringzone in einen nach Art eines U-Quersteges vorgesehenen, ringscheibenförmigen und annähernd ebenen Profilabschnitt 19 über, der seinerseits in seinem radial inneren Bereich in den als inneren Schenkelteil vorgesehenen und ebenfalls nach unten ragenden, mantelförmigen Profilteil 20 übergeht, der geringfügig weniger weit nach unten vorsteht als der Profilschenkel 18.

Mit diesem Profilteil 20 sitzt der Profilring 17 unter Pressung auf einer durch den Außenumfang des äußeren Flanschrandes 12 gebildeten Preßfläche 21, die im Querschnitt nach unten unter wenigen Winkelgraden spitzwinklig erweitert ist und nach oben über eine teilkreisförmige, konkave Ausrundung in eine annähernd ebene, ringschulterförmige Auflagerfläche 22 übergeht, die durch die Unterseite des Ringbundes 15 gebildet ist und etwa in Höhe der Bodenflächen der Ringnuten für die Aufnahme der Heizwiderstände 16 liegt. Der Krümmungsradius der Ausrundung ist zweckmäßig kleiner als der Krümmungsradius eines konvex in diese Ausrundung teilweise eingreifenden, im Querschnitt ebenfalls annähernd teilkreisförmigen Übergangsbereiches zwischen dem Profilabschnitt 19 und dem Profilteil 20, so daß die Ausrundung und der Übergangsabschnitt vollständig berührungsfrei zueinander liegen. Der Profilabschnitt 19 liegt mit seiner Oberseite annähernd ganzflächig an der beispielsweise durch Drehen feinbearbeiteten Auflagerfläche 22 des Kochplattenkörpers 10 an.

Die Abstützung des Profilringes 17 auf dem Sitzteil 7 der Herdmulde 2 ist als Abdichtung 23 vorgesehen, so daß eventuell auf der Herdmulde 2 bis über die Höhe dieser Abstützung stehendes Wasser nicht unter dem Profilring 17 hindurch in die Öffnung 4 und damit an den Außenumfang des Flanschrandes 12 sowie von dort zu den beschriebenen elektrisch leitenden Teilen der Elektrokochplatte 1 gelangen kann. In ähnlicher Weise ist auch zweckmäßig der Eingriff des Profilteiles 20 in den Flanschrand 12 als Abdichtung 24 ausgebildet, so daß Wasser nicht zwischen der Oberseite des Profilringes 17 und dem Kochplattenkörper 10 in der beschriebenen Weise zu diesem vordringen kann. Auch die Anlage des Profilabschnittes 19 an der Auflagerfläche 22 kann als Abdichtung ausgebildet sein, so daß sich also eine zwei- oder dreifache Abdichtung ergibt.

Zur Erzielung der Abdichtung 23 bildet der Profilschenkel 18 mit seinem unteren Ende den zum Sitzteil 7 komplementären Sitzteil 25, der an seiner Unterseite eine ringscheibenförmige, bis zur größten Außenweite des Profilringes 17 bzw. der Elektrokochplatte 1 reichende Stützfläche 26 konstanter Breite bildet, die als im Axialschnitt geradlinige Dichtfläche im wesentlichen ganzflächig federnd vorgespannt auf der Sitzfläche 8 dadurch anliegt, daß der Sitzteil 25 um ein geringes Maß bzw. mit hoher Federprogression gegenüber dem Kochplattenkörper 10 federnd auslenkbar ist. In Fig. 2 ist der Sitzteil 25 strichpunktiert in seinem entspannten Zustand dargestellt, in welchem die Stützfläche 26 im Axialschnitt gegenüber der Sitzfläche 8 einen sich radial nach außen schließenden sehr kleinen Winkel von einem bis wenigen Winkelgraden einnimmt. Dadurch liegt die die Stützfläche 26 am Außenumfang begrenzende Ringkante, welche den Übergang zur radial äußeren Ringkantenfläche des Sitzteiles 25 bildet, geringfügig tiefer als die übrige Stützfläche 26, so daß diese Ringkante eine Gleitkante 27 bilden kann, welche bei dem Einsetzen der Elektrokochplatte 1 in die Herdmulde 2 zuerst und alleine auf der Sitzfläche 8 aufliegt.

Wird die Elektrokochplatte 1 nunmehr, beispielsweise mit Hilfe der in eine Gewindebohrung des Mittelzapfens 14 eingreifenden Befestigungsschraube 9, gegen die Herdmulde 2 verspannt, so wird der Sitzteil 25 ähnlich einer Tellerfeder in Richtung zu einem gedachten ebenen Zustand verformt und geringfügig radial aufgeweitet, wobei während dieser Verformung die Gleitkante 27 um ein geringes Maß von beispielsweise wesentlich weniger als einem Millimeter auf der Sitzfläche 8 radial nach außen gleiten kann und sich gleichzeitig der Winkel zwischen der Sitzfläche 8 und der Stützfläche 26 schließt, bis letztere ganzflächig an der Sitzfläche 8 anliegt. Dadurch ergibt sich ein sprunghaftes Ansteigen der Federcharakteristik des Sitzteiles 25, so daß die Endmontagelage erreicht ist, in welcher die Sitzfläche 8 und die Stützfläche 26 über den gesamten Umfang dicht aneinander anliegen, weil der Sitzteil 25 tellerfederartig Unebenheiten bzw. Toleranzabweichungen, die sich über den Umfang ergeben, ausgleichen kann.

Durch die tellerfederartige Ausbildung bildet somit der Sitzteil 25 über den Umfang Abschnitte, die innerhalb der erforderlichen, verhältnismäßig geringen, jedoch vorhandenen Toleranzabweichungen unterschiedlichen Auslenkungen unterworfen werden können, wobei sich solche Toleranzabweichungen zum Beispiel auch beim Aufziehen des Profilringes 17 auf den Kochplattenkörper 10 ergeben können.

Zur Bildung der gegenüber dem Innenumfang des Hauptteiles des Profilschenkels 18 abgesetzten bzw. abgewinkelten Stützfläche 26, deren Radialerstreckung geringfügig kleiner als diejenige der Sitzfläche 8 ist bzw. etwa dem 1,5fachen bis 5fachen, vorzugsweise etwa dem 3fachen der Blechdicke des Profilringes 17 entspricht, ist der Profilschenkel 18 an seinem Außenumfang im Axialschnitt stumpfwinklig nach außen zu einem annähernd ringscheibenförmigen Ringrand 28 abgewinkelt. Außerhalb des äußeren Flanschrandes 12 liegt die Elektrokochplatte 1 alleine mit diesem Ringrand 28 an der Herdmulde 2 an, während sie bzw. der Profilring 17 ansonsten gegenüber der Herdmulde 2 radialen bzw. axialen Spaltabstand aufweist. Auch der ansteigende Hauptabschnitt des Profilschenkels 18 ist gegenüber der zugehörigen Flanke des Ringwulstes des Süllrandes 3 berührungsfrei

Zur Erzielung der beschriebenen federnden Wirkung sind die Materialdicke, die Querschnittsform und der Werkstoff des Profilringes 17 so abgestimmt, daß der Profilschenkel 18 in seiner Umfangsrichtung eine geringe Zugelastizität für die rückfedernde Aufnahme der Aufweitkräfte aufweist und außerdem um diejenige, im Querschnitt teilkreisförmige und durch stumpfwinklig aneinander anschließende Abschnitte gebildete Querschnittszone 29 federnd geringfügig auslenkbar ist, die den Übergang zwischen dem Profilschenkel 18 und dem Profilabschnitt 19 bildet. Diese gekrümmte Querschnittszone 29 liegt im wesentlichen vollständig radial außerhalb des Kochplattenkörpers 10 bzw. der Auflagerfläche 22, an welche sie tangential anschließt. Der mittlere Krümmungsradius dieser Querschnittszone 29 ist mehrfach größer als die Materialdicke des Profilringes 17, während der Übergang zum Ringrand 28 annähernd scharfwinklig bzw. so ist, daß der zugehörige mittlere Krümmungsradius etwa in der Größenordnung der Materialdicke des Profilringes 17 liegt.

Im radial inneren Bereich steht der Profilring 17 nur mit einer im Querschnitt im wesentlichen scharfen Ringkante 30 in Eingriff mit dem Kochplattenkörper 10 bzw. der Preßfläche 21, wobei diese Ringkante 30 durch die radial innere Kante der unteren Endkantenfläche 31 des Profilteiles 20 gebildet ist. Zu diesem Zweck ist der Profilteil 20 nach unten spitzwinklig konisch verjüngt bzw. liegt er im Axialschnitt unter einem kleinen, sich nach unten schließenden Winkel zur Preßfläche 21, wobei die entgegengesetzt schließenden Konuswinkel des Profilteiles 20 und der Preßfläche 21 etwa gleich groß sein können. Die untere Endkantenfläche 31 liegt zweckmäßig um das Ein- oder Mehrfache der Materialdicke des Profilringes 17 höher als die Stützfläche 26. Zwischen der Ringkante 30 und der Auflagerfläche 22 ist der Profilring 17 gegenüber dem Kochplattenkörper 10 berührungsfrei.

Im Abstand unterhalb des Profilteiles 20 bzw. der Ringkante 30 bildet der Außenumfang des äußeren Flanschrandes 12 eine abgesetzte, nach oben spitzwinklig konisch erweiterte Ringschulter 32, die ebenso wie die untere Endkantenfläche 31 des Profilringes 17 unterhalb des Scheitels des Süllrandes 3 und auch tiefer als die Stützfläche 26 liegt. Diese Ringschulter 32 bildet mit der im Axialschnitt zu ihr stumpfwinklig liegenden, nach unten erweiterten Preßfläche 21 eine im Querschnitt stumpfwinklige Ringkante 33, welche den größten Außenumfang des äußeren Flanschrandes 12 bestimmt.

Die Unterseite des Kochplattenkörpers 10 kann noch durch einen zur vormontierten Elektrokochplatte 1 gehörenden Abschlußdeckel 34 verschlossen sein, der zweckmäßig wenigstens in seinem annähernd bis an den äußeren Flanschrand 12 reichenden radial äußeren Bereich im wesentlichen vollständig oberhalb der Unterseite des Kochplattenkörpers 10 bzw. der unteren Stirnfläche des Flanschrandes 12 liegt und beispielsweise innerhalb des Flanschrandes 12 mit einem ringscheibenförmigen Stützrand 35 an der Unterseite der Isoliermasse für den Heizwiderstand 16 unmittelbar benachbart zum Innenumfang des Flanschrandes 12 abgestützt sein kann. Im Zentrum weist der Abschlußdeckel 34 ein beispielsweise in den Außenumfang des Mittelzapfens 14 eingreifendes, axiales Sicherungs- bzw. Befestigungsglied 36 zur unverlierbaren Sicherung gegenüber dem Kochplattenkörper 10 auf. Einen weiteren unteren, deckelartigen Verschluß für den Kochplattenkörper 10 bildet auch der mit dem Querteil 6 topfartig ausgebildete Mantel 5, dessen Querteil 6 im Zentrum an der unteren Stirnfläche des Mittelzapfens 14 im wesentlichen dicht anliegen kann.

In den Fig. 3 bis 5 sind für einander entsprechende Teile die gleichen Bezugszeichen wie in den übrigen Figuren, jedoch mit unterschiedlichen Buchstaben-Indizes verwendet.

Bei der Ausführungsform nach Fig. 3 ist der Süllrand 3a wesentlich flacher als bei der Ausführungsform nach den Fig. 1 und 2 ausgebildet, wobei die Sitzfläche 8a nicht abgestuft in den inneren Ringwulst übergeht, sonderen eine stetige Fortsetzung von dessen radial äußerer Flanke bildet. Die gegenüber der Stützfläche 26a etwa 2fach breitere Sitzfläche 8a fällt im Querschnitt radial nach außen unter wenigen Winkelgraden ab und geht flach S-förmig über zwei aneinanderschließende, entgegengesetzte Krümmungsbereiche in die Hauptebene der Herdmulde 2a über. Der Sitzteil 25a bzw. der Ringrand 28a fallen entsprechend dem Sitzteil 7a radial nach außen geringfügig ab, so daß der tellerfederartige Ringrand 28a auch in der verspannten Lage noch flach kegelstumpfförmig ist und somit die aneinanderliegenden Dichtflächen radial nach innen geringfügig ansteigen. Der Süllrand 3a bzw. dessen Ringwulst liegt im wesentlichen vollständig unterhalb des Profilteiles 20a bzw. reicht sein Scheitel bis annähernd in Höhe der Ringkante 30a, so daß der Süllrand 3a höchstens geringfügig in die Unterseite des Profilringes 17a eingreift.

In Fig. 4 ist eine andere Ausbildung einer Herdmulde 2b bzw. des Süllrands 3b dargestellt, bei welchem die Öffnung 4b für den Eingriff der Elektrokochplatte durch einen Durchbruch in der Herdmulde 2b gebildet ist, wobei dieser Durchbruch nach dem Ausformen des Süllrandes 3b hergestellt wird. Der Süllrand 3b ist in diesem Fall radial nach innen an die Sitzfläche 8b bzw. den Sitzteil 7b anschließend zu einem stufenartig abgesetzt nach oben ansteigenden und in den Profilring 17b eingreifenden Mantelteil geformt, der in eine im wesentlichen ebene Stirnwand übergeht, welche dadurch ringscheibenförmig ist, daß sie von der gegenüber ihr eine geringfügig kleinere Weite aufweisenden Öffnung 4b durchsetzt ist. Der Innenumfang der Öffnung 4b umgibt den Profilteil 20b mit geringem Spaltabstand und außerdem liegt die genannte Stirnwand im Höhenabstand unterhalb des Profilabschnittes 19b etwa in der Mitte des Profilteiles 20b. Der Profilring 17b ist im wesentlichen gleich wie derjenige nach den Fig. 1 und 2 ausgebildet. Die Stützfläche 8b kann im wesentlichen ebenenparallel zur Hochfläche 11b oder geringfügig abfallend vorgesehen sein.

Bei den Ausführungsformen nach den Fig. 1 bis 4 ist die Radialerstreckung des Profiles des Profilringes 17 wesentlich größer als dessen Axialerstreckung, nämlich beispielsweise etwa doppelt so groß. Im Falle der Ausbildung nach Fig. 5 ist die Axialerstreckung des Profilringes 17c demgegenüber mehrfach dadurch größer, daß der Profilring 17c bzw. dessen innerer Profilteil 20c in einen Schutzmantel 37 übergeht, welcher den versenkten Teil des Kochplattenkörpers 10c bzw. den äußeren Flanschrand 12c wenigstens auf einem Teil seiner Höhe, vorzugsweise auf der gesamten Höhe, mit relativ engem Spaltabstand umgibt. Der im wesentlichen über seine gesamte Höhe bzw. bis zum Übergang in den Profilabschnitt 19c annähernd geradlinige bzw. zur Kochplattenachse etwa parallele Mantellinien bildende Schutzmantel 37 geht am unteren Ende in einen einteilig mit ihm ausgebildeten, vorzugsweise im wesentlichen ebenen Bodenteil 38 über, der mit geringem Abstand unterhalb der Unterseite des Kochplattenkörpers 10c bzw. des äußeren Flanschrandes 12c liegt und im mittleren Bereich eine Durchgangsöffnung für die Befestigungsschraube sowie eine diese umgebende ringförmige Stützfläche zur Abstützung gegenüber dem Mittelzapfen 14 aufweisen kann.

Der durch den Profilteil 20c und den Schutzmantel 37 gebildete gemeinsame Mantelteil liegt am Kochplattenkörper 10c nur entlang einer einzigen ringförmigen Zone linienartig an, wobei diese Linienzone unterhalb des Profilschenkels 18c und oberhalb der Mitte der Höhe des Flanschrandes 12c, insbesondere etwa zwischen den beiden oberen Dritteln der Hohe dieses Flanschrandes 12c vorgesehen ist. Die linienförmige Zone kann in einfacher Weise durch Anlage der Ringkante 33c am Innenumfang 30c des Schutzmantels 37 bzw. des Profilteiles 20c gebildet sein, wobei diese Anlage so mit Pressung vorgesehen ist, daß die beiden Bauteile sicher gegeneinander lagegesichert sind. Oberhalb und unterhalb der Ringkante 33c liegt der Schutzmantel 37 im Spaltabstand vom Außenumfang des äußeren Flanschrandes 12c.

Bei der Ausführungsform nach Fig. 5, die für jede der beschriebenen Formen von Süllrändern geeignet ist, kann zwar die Stützfläche ebenfalls durch einen abgewinkelten Ringrand gebildet sein, jedoch ist sie im dargestellten Fall durch eine scharfe, ringförmige Kante, nämlich die radial innere Ringkante der Kantenfläche des Profilschenkels 18c gebildet, so daß die Stützfläche 26c in diesem Fall geringfügig radial innerhalb der radial äußersten Begrenzung des Profilringes 17c bzw. des Profilschenkels 18c liegt. Der Profilschenkel 18c verläuft von der federnden Querschnittszone 29c bis zur Stützfläche 26c im Querschnitt im wesentlichen durchgehend geradlinig, so daß seine Endkante nach unten weist. Die Stützfläche 26c bildet insofern gleichzeitig die Gleitkante bei der federnden Auslenkung des Profilschenkels 18c. Durch den Schutzmantel 37 ist ein mit dem Profilring 17c einteiliges Gehäuse 39 für die Verkleidung und den Abschluß des Kochplattenkörpers 10c unterhalb der Auflagerfläche 22c gebildet, wobei dieses Gehäuse 39 auch den unteren Abschlußdeckel für den Kochplattenkörper 10c vollständig ersetzen und im Bodenteil 38 den Isolierkörper für die Durchführung der Anschlußleitungen tragen kann.

Wie Fig. 5 ferner zeigt, kann, insbesondere falls der Schutzmantel 37 bzw. der Bodenteil 38 zur Belüftung der Unterseite der Elektrokochplatte durchbrochen bzw. perforiert ist, zur Verhinderung des Eindringens von Wasser in das Innere der Elektrokochplatte auch mindestens eine Abtropfkante 40 im Fließweg eventuell unter dem Profilring 17c hindurch eingedrungenen Wassers derart vorgesehen sein, daß am Schutzmantel 37 nach unten fließendes Wasser zwangsläufig an die Abtropfkante 40 gelangt und dort so wenig Haftung findet, daß sie zwangsläufig abreißt und nach unten tropft. Die ringförmige, nach unten gerichtete und von spitzwinkligen Flanken begrenzte Abtropfkante 40 kann im Mantelteil, im Bodenteil oder im Übergangsbereich zwischen beiden vorgesehen sein. Im dargestellten Ausführungsbeispiel ist die Abtropfkante 40 im Übergangsbereich zwischen dem Mantelteil und dem Bodenteil 38 bzw. an dessen radial äußerster Begrenzung dort vorgesehen, wo der Bodenteil 38 in den Übergang zum Mantelteil ansteigt.

Der Überfallrand wird zweckmäßig aus Mantelabschnitten eines Rohres hergestellt, die etwa seinem Außendurchmesser entsprechen. Das Rohr selbst wird aus einem Blechzuschnitt wickelartig so hergestellt, daß die einander überlappenden Längsränder dieses Blechzuschnittes mit einer Längsschweißnaht miteinander verbunden werden. Der jeweilige, dann von diesem Rohr abgelängte Rohrabschnitt wird in einer Form so gepreßt, daß der Profilschenkel 18, der Profilabschnitt 19 und der Profilteil 20 gebildet sind. Danach wird der so vorgepreßte Ring von diesem Formvorgang automatisch entnommen und in eine zweite Preßform gebracht, in welcher der Ringrand 28 im gleichen Arbeitstakt wie zuvor die Rohform des Ringes hergestellt wird. Trotz eines zweiten Arbeitsganges ergibt sich somit praktisch kein zusätzlicher Aufwand. Außerdem kann im zweiten Arbeits- bzw. Preßvorgang ein Kalibrieren des Profilringes 17 erfolgen und es kann hierbei auch ein eventuell vorhandener Grat an der äußeren Kante des Ringrandes 28 durch Verpressen beseitigt werden. Die dargestellte Profilform des Ringes kann auch vorteilhaft so ausgerundet werden, daß der Sitzteil 25 mit dem Profilschenkel 18 und dem Profilabschnitt 19 eine geschwungene S-förmige Kurve bildet. Um die Flexibilität und die Federwirkung des Sitzteils 25 zu verbessern, kann das Material des Ringes im Bereich des Sitzteils 25 bzw. seines Überganges zum Profilschenkel 18 bei der Formgebung in seiner Dicke verringert werden.

## Patentansprüche

1. Elektrokochplatte mit einem Kochplattenkörper (10) und einem an diesem vorgesehenen, einer flüssigkeitsdichten Abdichtung (24) zugeordneten Profilring (17) zur tragenden Abstützung an der Oberseite einer Herdmulde (2) oder dgl., der einen Ringschenkel (18) und an diesem eine Stützfläche (26) zur unmittelbar beilagefreien Abstützung an einer Gegenfläche der Herdmulde (2) aufweist, dadurch gekennzeichnet, daß die Stützfläche des Ringschenkels (18) eine wasserdicht abdichtend in die Herdmulde (2) eingreifende Dichtfläche (26) ist und daß die Materialdicke, die Querschnittsform und der Werkstoff des Profilringes (17) so abgestimmt sind, daß der Profilring (17) zum Ausgleich von Unebenheiten der Gegenfläche sowie zur Überführung in eine dichter werdende Anlage in sich verformbar und im Bereich der Dichtfläche (26) gegenüber dem Kochplattenkörper (10) über seinen Umfang unterschiedlich bewegbar ist, und daß ferner der Ringschenkel (18) im Querschnitt zwischen einer entspannten Lage und einer Spannlage um eine winklig flankierte Querschnittszone (29) federnd geringfügig auslenkbar sowie dabei in seiner Umfangsrichtung geringfügig zugelastisch rückfedernd aufweitbar ist, wobei der Dichtfläche eine Gleitfläche (27) zur radial gleitenden Verschiebung an der Herdmulde (2) bei der Schwenkbewegung zugeordnet ist.

2. Elektrokochplatte nach Anspruch 1, dadurch gekennzeichnet, daß wenigstens ein Sitzteil (25) zur Abstützung an der Herdmulde (2) um eine im Abstand von der Dichtfläche (26) liegende Querschnittszone (29) elastisch federnd schwenkbar angeordnet sowie in Umfangsrichtung elastisch rückfedernd streckbar ist, wobei vorzugsweise ein Sitzteil (25) durch den Ringschenkel (18) gebildet und/oder die Querschnittszone (29) teilkreisförmig ist.

3. Elektrokochplatte nach Anspruch 1 oder 2, dadurch gekennzeichnet, daß der Ringschenkel (18) um eine im Übergangsbereich zu einem annähernd ringscheibenförmigen Profilabschnitt (19) liegende, stumpfwinklig flankierte sowie den Übergang zwischen dem Ringschenkel (18) und dem Profilabschnitt (19) bildende Querschnittszone (29) nach Art eines frei ausragenden Federarmes federnd schwenkbar gelagert ist und/oder daß ein im Abstand vom Ringschenkel (18) liegender Profilabschnitt (20) des Profilringes (17) als Sitzteil einer Abdichtung (24) ausgebildet bzw. ein radial innerer und wenigstens teilweise mantelförmiger Profilteil ist.

4. Elektrokochplatte nach einem der vorhergehenden Ansprüche, dadurch gekennzeichnet, daß wenigstens die Dichtfläche (26) flächig ringscheibenförmig bis stumpfwinklig nach unten konisch erweitert ist, wobei vorzugsweise die Dichtfläche (26) über ihren Umfang tellerfederartig unterschiedlich nachgiebig ist und/oder die Querschnittszone (29) unmittelbar anschließend an eine am Kochplattenkörper (10) vorgesehene Auflagerfläche (22) für den Profilring (17) im Querschnitt gekrümmt und frei liegend anschließt.

5. Elektrokochplatte nach einem der vorhergehenden Ansprüche, dadurch gekennzeichnet, daß der Dichtfläche (26) als Gleitfläche (27) eine Gleitkante (27) für die gleitende Bewegung bei der Dichtanpressung zugeordnet und/oder die Gleitfläche unmittelbar durch die Dichtfläche (26c) gebildet ist und daß die Gleitfläche (27) insbesondere durch eine äußere ringförmige Kante der im entspannten Zustand geringfügig steiler als in Dichtlage stehenden Stütz- und Dichtfläche (26) gebildet ist.

6. Elektrokochplatte nach einem der vorhergehenden Ansprüche, dadurch gekennzeichnet, daß der Ringschenkel (18) im Bereich seines freien Endes zu einem annähernd ringscheibenförmigen Ringrand (28) abgewinkelt ist, der die zugehörige Dicht- und Stützfläche (26) bildet und/oder radial nach außen ragt.

7. Elektrokochplatte nach einem der vorhergehenden Ansprüche, dadurch gekennzeichnet, daß ein im Abstand vom Ringschenkel (18) liegender Profilabschnitt auf einer gegenüber seiner Axialerstreckung kürzeren Länge im wesentlichen nur im Bereich einer Ringkante (30) mit Pressung an dem Kochplattenkörper (10) anliegt und ansonsten Abstand von dem Kochplattenkörper (10) aufweist, daß insbesondere dieser Profilabschnitt der radial innere, wenigstens teilweise mantelförmige Profilteil (20) ist bzw. radialen und/oder axialen Abstand vom Kochplattenkörper (10) hat und daß vorzugsweise die Ringkante (30) durch den Profilring (17) und/oder die Endkantenfläche (31) am Ende des Innenumfanges des wenigstens teilweise mantelförmigen Profilteiles (20) gebildet ist, der ggf. zu diesem Ende spitzwinklig verengt ist.

8. Elektrokochplatte nach einem der vorhergehenden Ansprüche, dadurch gekennzeichnet, daß eine eine Sitzfläche der Abdichtung bildende Ringkante (33c) durch einen Außenumfang des Kochplattenkörpers (10c) bzw. eines äußeren Flanschrandes (12c) gebildet ist, daß insbesondere diese Ringkante (33c) die äußere Umfangskante einer abgesetzten Ringschulter ist und daß vorzugsweise ein im Abstand vom Ringschenkel (18c) liegender Profilabschnitt des Profilringes (17c) länger als der Ringschenkel (18c) ist bzw. über diesen nach unten vorsteht, wobei insbesondere die Ringkante (33c) im Abstand unterhalb des Ringschenkels (18c) liegt und/oder der im Abstand vom Ringschenkel (18c) liegende Profilabschnitt des Profilringes (17c) durch den radial inneren, wenigstens teilweise mantelförmigen Profilteil (20c) gebildet.

9. Elektrokochplatte nach einem der vorhergehenden Ansprüche, gekennzeichnet durch mindestens eine im Abstand vom Kochplattenkörper (10c) liegende Abtropfkante (40), die vorzugsweise durch einen das Innere des Kochplattenkörpers (10c) abschirmenden Schutzmantel (37) gebildet und mit dessen Außenumfang über eine Fließstrecke verbunden ist und/oder im Abstand vom radial äuβeren Flanschrand (12c) liegt.

10. Elektrokochplatte nach einem der vorhergehenden Ansprüche, dadurch gekennzeichnet, daß unterhalb eines für ihre Abstützung vorgesehenen Ringschenkels (18c) eines Profilringes (17c) ein wenigstens über einen Teil der Höhe des Kochplattenkörpers (10c) reichender Schutzmantel (37) am Außenumfang des Kochplattenkörpers (10c) vorgesehen ist, daß insbesondere der Schutzmantel (37) im wesentlichen abgedichtet an den Profilring (17) anschließt bzw. als einteilige Fortsetzung von dessen radial inneren, wenigstens teilweise mantelförmigen Profilteil (20c) ausgeht und daß vorzugsweise der Schutzmantel (37) in einen an der Unterseite des Kochplattenkörpers (10c) liegenden, wenigstens teilweise geschlossenen Bodenteil (38) übergeht und/oder nahe benachbart zum äußeren Flanschrand (12c) vorgesehen ist.

## Claims

1. Electric hotplate with a hotplate body (10) and a profile ring (17) provided thereon and associated with a liquid-tight seal (24) for the bearing support on the top of a hob (2) or the like, which has a ring leg (18) and on the latter a support face (26) for direct shim-free supporting on an opposite surface of the hob (2), characterized in that the support surface of the ring leg (18) is a sealing surface (26) engaging in watertight sealing manner in the hob (2) and that the material thickness, the cross-sectional shape and the material of the profile ring (17) are so matched that the profile ring (17) is deformable for compensating unevennesses of the opposite surface and for transfer into a tighter arrangement and in the vicinity of the sealing surface (26) is differently cable over its circumference with respect to the hotplate body (10) and that in cross-section the ring leg (18) is slightly resiliently deflectable between a relieved position and a fixed position about an angularly flanked cross-sectional zone (29) and in its circumferential direction is slightly tensile elastically and resiliently widenable, a sliding surface (27) for radial sliding displacement on the hob (2) during the pivoting movement is associated with the sealing surface.

2. Electric hotplate according to claim 1, characterized in that at least one seating part (25) for supporting on the hob (2) is elastically resiliently pivotable about a cross-sectional zone (29) spaced from the sealing surface (26) and is elastically resiliently stretchable in the circumferential direction and preferably a seating part (25) is formed by the ring leg (18) and/or the cross-sectional zone (29) is pitch circular.

3. Electric hotplate according to claim 1 or 2, characterized in that the ring leg (18) is resiliently pivotably mounted in the manner of a freely projecting spring arm about a cross-sectional zone (29), which is flanked in obtuse-angled manner, located in the transition region to an approximately ring disk-like profile portion (19) and forms the transition between the ring leg (18) and the profile portion (19) and/or that a profile portion (20) of the profile ring (17) spaced from the ring leg (18) is constructed as a seating part of a seal (24) respectively a radially inner and at least partly jacket-like profile part.

4. Electric hotplate according to one of the preceding claims, characterized in that at least the sealing surface (26) is downwardly conically widened in flat ring disk-like manner to obtuse-angled manner and preferably the sealing surface (26) is differently resilient in leaf spring-like manner over its circumference and/or the cross-sectional zone (29) is cross-sectionally curved and connected in exposed manner directly to a bearing surface (22) for the profile ring (17) provided on the hotplate body (10).

5. Electric hotplate according to one of the preceding claims, characterized in that with the sealing surface (26) is associated as the sliding surface (27) a sliding edge (27) for the sliding movement during sealing pressing action and/or the sliding surface is directly formed by the sealing surface (26c) and that the sliding surface (27) is in particular formed by an outer, ring-like edge of the supporting and sealing surface (26) which is slightly steeper in the sealed position than in the relieved state.

6. Electric hotplate according to one of the preceding claims, characterized in that, in the vicinity of its free end, the ring leg (18) is angled to an approximately ring disk-like ring border (28), which forms the associated sealing and supporting surface (26) and/or projects radially outwards.

7. Electric hotplate according to one of the preceding claims, characterized in that a profile portion spaced from the ring leg (18) over a shorter length than its axial extension only engages substantially in the vicinity of a ring edge (30) with pressure on the hotplate body (10) and is otherwise spaced from said body (10), that in particular said profile portion is the radially inner, at least partly jacket-like profile part (20) respectively has a radial and/or axial spacing from the hotplate body (10) and that preferably the ring edge (30) is formed by the profile ring (17) and/or the end edge face (31) at the end of the inner circumference of the at least partly jacket-like profile part (20) and which is optionally tapered in acute-angled manner towards said end.

8. Electric hotplate according to one of the preceding claims, characterized in that a ring edge (33c) forming a seating surface of the seal is formed by an outer circumference of the hotplate body (10c) respectively an outer flange border (12c), that in particular said ring edge (33c) is the outer circumferential edge of an offset ring shoulder and that preferably a profile portion of the profile ring (17c) is longer than the ring leg (18c) respectively via the latter projects downwards and in particular the ring edge (33c) is spaced below the ring leg (18c) and/or the profile portion of the profile ring (17c) spaced from the ring leg (18c) is formed by the radially inner, at least partly jacket-like profile part (20c).

9. Electric hotplate according to one of the preceding claims, characterized by at least one dripping edge (40) located in spaced manner from the hotplate body (10c) and which is preferably formed by a protective jacket (37) shielding the interior of the hotplate body (10c) and is connected to its outer circumference via a flow line and/or is spaced from the radially outer flange border (12c).

10. Electric hotplate according to one of the preceding claims, characterized in that below a ring leg (18c) of a profile ring (17c) provided for the supporting thereof there is provided a protective jacket (37) on the outer-circumference of the hotplate body (10c) extending over at least part of the height of said body (10c), that in particular the protective jacket (37) is connected in substantially sealed manner to the profile ring (17) respectively emanates as a one-piece extension from its radially inner, at least partly jacket-like profile part (20c) and that preferably the protective jacket (37) passes into an at least partly closed bottom part (38) located on the underside of the hotplate body (10c) and/or is provided in the close vicinity to the outer flange border (12c).

## Revendications

1. Plaque de cuisson électrique comprenant un corps de plaque de cuisson (10) et un anneau profilé (17) prévu sur ce dernier et associé à un joint étanche aux liquides (24), qui prend appui sur la face supérieure d'un plateau de cuisinière (2) ou analogue, qui présente une aile annulaire (18) et sur celle-ci une surface d'appui (26) pour prendre appui sans pièce intercalaire directement sur une contre-surface du plateau de la cuisinière (2), caractérisée en ce que la surface d'appui de l'aile annulaire (18) est une surface d'étanchéité (26) réalisant l'étanchéité à l'eau qui pénètre dans le plateau de la cuisinière (2), en ce que l'épaisseur du matériau, la forme de la section transversale et le matériau de l'anneau profilé (17) sont coordonnés de manière à ce que l'anneau profilé (17) puisse se déformer en soi pour compenser des inégalités de la contresurface et pour réaliser une application de plus en plus serrée contre celle-ci, et puisse se déplacer dans la zone de la surface d'étanchéité (26) sur le pourtour du corps de la plaque de cuisson (10), et en ce qu'en outre, l'aile annulaire (18) peut se déplacer légèrement, vue en coupe transversale, entre une position tendue et une position détendue autour d'une zone de la section transversale (29) bordée d'angles et être légèrement élargie en direction de son pourtour avec un retour élastique de traction, sachant qu'une surface de glissement (27) est associée à la surface d'étanchéité pouvant se déplacer radialement en coulissant sur le plateau de la cuisinière (2) lors du mouvement pivotant.

2. Plaque de cuisson électrique selon la revendication 1, caractérisée en ce qu'au moins une partie d'assise (25) prenant appui sur le plateau de la cuisinière (2) est disposée de manière à pouvoir pivoter de façon élastique autour d'une zone de la section transversale (29) qui est éloignée de la surface d'étanchéité (26) et peut être tendue avec un retour élastique en direction du pourtour, sachant que, de préférence, une partie d'assise (25) est formée par l'aile annulaire (18) et/ou que la zone de la section transversale (29) a la forme d'un arc de cercle.

3. Plaque de cuisson électrique selon la revendication 1 ou 2, caractérisée en ce que l'aile annulaire (18) est montée de manière à pouvoir pivoter de façon élastique à la manière d'une branche de ressort faisant saillie librement autour d'une zone de la section transversale (29) située dans la zone de transition vers une partie profilée (19) approximativement en forme de rondelle, bordée d'angles obtus et formant la transition entre l'aile annulaire (18) et la partie profilée (19), et/ou en ce qu'une partie profilée (20) de l'anneau profilé (17) qui est éloignée de l'aile annulaire (18) est réalisée en tant que partie d'assise d'un joint (24) ou est une partie profilée intérieure radiale et au moins partiellement en forme d'enveloppe.

4. Plaque de cuisson électrique selon l'une des revendications précédentes, caractérisée en ce qu'au moins la surface d'étanchéité (26) est élargie en nappe, en forme de rondelle, voire avec un angle obtus et de façon conique vers le bas, sachant que la surface d'étanchéité (26) présente, de préférence, une souplesse variable sur son pourtour à la manière d'un ressort Belleville et/ou en ce que la zone de la section transversale (29) qui fait directement suite à une surface d'appui (22) pour l'anneau profilé (17) prévue sur le corps de la plaque de cuisson (10) y est raccordée avec une section transversale courbée et en ne reposant sur rien.

5. Plaque de cuisson électrique selon l'une des revendications précédentes, caractérisée en ce qu'une arête de glissement (27) est associée en tant que surface de glissement (27) à la surface d'étanchéité (26) pour le mouvement coulissant lors du serrage et/ou en ce que la surface de glissement est formée directement par la surface d'étanchéité (26c), et en ce que la surface de glissement (27) est notamment formée par une arête annulaire extérieure de la surface d'appui et d'étanchéité (26) qui, à l'état relâché, est légèrement plus inclinée qu'en position serrée.

6. Plaque de cuisson électrique selon l'une des revendications précédentes, caractérisée en ce que l'aile annulaire (18) est repliée dans la zone de son extrémité libre pour former un bord (28) approximativement en forme de rondelle qui forme la surface d'étanchéité et d'appui (26) qui y est associée et/ou qui fait saillie radialement vers l'extérieur.

7. Plaque de cuisson électrique selon l'une des revendications précédentes, caractérisée en ce que, sur une longueur qui est plus courte que son étendue axiale, une partie profilée qui est éloignée de l'aile annulaire (18) n'est appliquée par pression contre le corps de la plaque de cuisson (10) que dans la zone d'une arête annulaire (30) et est, par ailleurs, éloignée du corps de la plaque de cuisson (10), en ce que notamment cette partie profilée constitue la partie profilée (20) intérieure radiale qui est au moins partiellement en forme d'enveloppe et qui présente un écart radial et/ou axial par rapport au corps de la plaque de cuisson (10), et en ce que, de préférence, l'arête annulaire (30) est formée par l'anneau profilé (17) et/ou par la surface de l'arête d'extrémité (31) à l'extrémité du pourtour intérieur de la partie profilée (20) qui est au moins partiellement en forme d'enveloppe et qui, le cas échéant, se rétrécit vers cette extrémité en formant un angle aigu.

8. Plaque de cuisson électrique selon l'une des revendications précédentes, caractérisée en ce qu'une arête annulaire (33c) formant une surface d'assise du joint est formée par un pourtour extérieur du corps de la plaque de cuisson (10c) ou d'un bord extérieur de la bride (12c), en ce que notament cette arête annulaire (33c) est l'arête extérieure du pourtour d'un épaulement annulaire, et en ce que, de préférence, une partie profilée de l'anneau profilé (17c) qui est éloignée de l'aile annulaire (18c) est plus longue que l'aile annulaire (18c) ou fait saillie de celle-ci vers le bas, sachant notamment que l'arête annulaire (33c) est éloignée de l'aile annulaire (18c) et se situe en dessous de celle-ci, et/ou que la partie profilée de l'anneau profilé (17c) qui est éloignée de l'aile annulaire (18c) forme la partie profilée (20c) intérieure radiale qui est au moins partiellement en forme d'enveloppe.

9. Plaque de cuisson électrique selon l'une des revendications précédentes, caractérisée par au moins une arête d'égouttage (40) éloignée du corps de la plaque de cuisson (10c), qui est formée, de préférence, par une enveloppe protectrice (37) protégeant l'intérieur du corps de la plaque de cuisson (10c) et qui est reliée au pourtour extérieur de cette enveloppe protectrice par l'intermédiaire d'un trajet d'écoulement et/ou qui est éloignée du bord extérieur radial de la bride (12c).

10. Plaque de cuisson électrique selon l'une des revendications précédentes, caractérisée en ce qu'en dessous d'une aile annulaire (18c) d'un anneau profilé (17c) qui est prévue en tant que support de la plaque de cuisson, sur le pourtour extérieur du corps de la plaque de cuisson (10c), est prévue une enveloppe protectrice (37) s'étendant au moins sur une partie de la hauteur du corps de la plaque de cuisson (10c), en ce que notamment l'enveloppe protectrice (37) se raccorde à l'anneau profilé (17) de manière essentiellement étanche ou part de sa partie profilée (20c) intérieure radiale qui est au moins partiellement en forme d'enveloppe en tant que prolongement d'un seul tenant, et en ce que, de préférence, l'enveloppe protectrice (37) se transforme en un fond (38) situé sur la face inférieure du corps de la plaque de cuisson (10c) et au moins partiellement fermé, et/ou est prévue à proximité du bord extérieur de la bride (12c).
